# EUROPÄISCHE PATENTSCHRIFT

(11) **EP 0 534 089 B1**
(45) Veröffentlichungstag und Bekanntmachung des Hinweises auf die Patenterteilung: **27.11.1996**
(21) Anmeldenummer: 92112839.3
(22) Anmeldetag: 28.07.1992
(51) Int. Cl.: E05C 9/02

(54) **Betätigungsgetriebe für längsverschiebbare Treibstangen an Beschlägen von Fenstern und Türen od. dgl.**
Actuating mechanism for the sliding bars of a door or window fitting
Dispositif de commande pour les tiges coulissantes d'une serrure d'une fenêtre ou d'une porte

(30) Priorität: 27.09.1991 DE 9112079 U
(43) Veröffentlichungstag der Anmeldung: 31.03.1993
(73) Patentinhaber: SIEGENIA-FRANK KG, D-57074 Siegen (DE)
(72) Erfinder: Schmidt, Karl-Heinz, W-5901 Wilnsdorf 2 (DE); Sassmannshausen, Jürgen, W-5912 Hilchenbach 4 (DE); Türk, Achim, W-5909 Burbach (DE)

(56) Entgegenhaltungen:
- EP-A- 0 367 842
- DE-A- 1 559 721
- DE-A- 3 038 508
- DE-B- 1 292 034
- FR-A- 2 493 898
- FR-A- 2 641 312

## Beschreibung

Die Erfindung betrifft ein Betätigungsgetriebe mit einer längsverschiebbaren Treibstange für Beschläge von Fenstern und Türen od. dgl., die - manuell und/oder durch Kraftantrieb - in mehrere verschiedene Schaltstellungen bringbar sind, um den Flügel relativ zum feststehenden Rahmen aus einer verriegelten Schließlage in mehrere verschiedene Öffnungsstellungen bewegen zu können,
beispielsweise in eine Kippöffnungslage und in eine Parallelabstellage oder in eine Drehöffnungslage sowie ggf. auch noch in eine Spaltlüftungslage,
von denen eine Öffnungsstellung, vornehmlich die Kippöffnungslage oder die Parallelabstellage, zwangsweise - über durch die Treibstange bewegbare Arme - einstellbar ist,
wobei ein in einem Getriebegehäuse drehbar gelagertes Antriebsglied aus einer Grund-Schaltstellung über eine Zwischen-Schaltstellung oder mehrere Zwischen-Schaltstellungen in eine End-Schaltstellung drehbar ist und dabei die Endschaltstellung von der Grund-Schaltstellung einen Winkelabstand von 180° hat.,
während die Zwischen-Schaltstellung oder eine der Zwischen-Schaltstellungen mit einem Winkelabstand von 90° zwischen der Grund-Schaltstellung und der End-Schaltstellung gelegen ist.

Betätigungsgetriebe dieser Art gehören für den genannten Einsatzzweck bereits seit langem zum Stand der Technik, wie beispielsweise die CH-PS 324 607 ausweist. Hierbei ist der Gesamt-Stellweg der Treibstange in zwei gleich lange Abschnitte unterteilt, der von der Grund-Schaltstellung in die Zwischen-Schaltstellung durchlaufen wird, während der andere durch die Weiterbewegung des Betätigungsgetriebes aus der Zwischen-Schaltstellung in die End-Schaltstellung bestimmt ist.

Da die Einbautiefe der Treibstangenbeschläge und des Betätigungsgetriebes in das Fensterprofil eng begrenzt ist, müssen die Betätigungsgetriebe ein möglichst geringes Dornmaß aufweisen, d.h. mit einem kleinen Abstand der Drehachse des im Getriebegehäuse gelagerten Antriebsgliedes von der vorderen Stirnfläche des Getriebegehäuses auskommen. Deshalb können die Antriebsglieder nur einen relativ geringen Radius erhalten, womit der erzielbare Gesamt-Stellweg für die Treibstangen in verhältnismäßig engen Grenzen liegt. Darüber hinaus ist in jedem Falle ein kleinstmögliches Hinterdornmaß gefordert.

In bestimmten Fällen, und zwar insbesondere dann, wenn eine Öffnungsstellung des Flügels, z.B. dessen Kippöffnungslage oder Parallelabstellage, zwangsweise - über durch die Treibstangen bewegbare Arme - eingestellt werden muß, reicht der bei der Bewegung des Betätigungsgetriebes, z.B. aus seiner Grund-Schaltstellung in seine Zwischen-Schaltstellung, normalerweise verfügbare Teil des Gesamt-Stellweges der Treibstange nicht aus. Deshalb wurden, z.B. nach DE-AS 12 47 171 und DE-OS 15 59 721 auch bereits Betätigungsgetriebe geschaffen, die als Antriebsglied ein mehrere Zahnsegmente mit verschieden großen Teilkreisdurchmessern aufweisendes Zahnrad benutzen, welches mit Gruppen von Eingriffsgliedern an der Treibstange zusammenwirkt, deren Lage an der Treibstange auf die unterschiedlichen Teilkreisdurchmesser der Zahnsegmente abgestimmt sind.

Ein solches Betätigungsgetriebe ist jedoch nur realisierbar, wenn das Dornmaß, also der Abstand der Achsmitte des Zahnrades von der vorderen Stirnfläche des Getriebegehäuses auf den größten vorkommenden Zahnsegment-Radius abgestimmt wird.

Ebenfalls bereits bekannt durch die DE-AS 12 92 034 ist ein Betätigungsgetriebe gemäß dem jeweiligen Oberbegriff der Ansprüche 1 und 2. Dieses Dokument offenbart ein Betätigungsgetriebe für längsverschiebbare Treibstangen der eingangs genannten Art, bei dem das Antriebsglied mit einer im Getriebegehäuse linear verschiebbar geführten Treibstange über Zwischengetriebeglieder in einer ständigen Antriebsverbindung gehalten ist, bei dem das Antriebsglied einen radial abstehenden Kurbelarm trägt, in dem ein Kurbelzapfen sitzt und eine Schublasche am Kurbelzapfen angreift, damit der Kurbelarm, der Kurbelzapfen und die Schublasche eine Geradschubkurbel bilden, bei dem als Zwischengetriebeglieder einerseits die vom Dreh-Antriebsglied betätigbare Geradschubkurbel und andererseits ein mit der Treibstange kämmendes Zahnradgetriebe unmittelbar hintereinander geschaltet sind, bei dem ferner ein Zahnrad des Zahnradgetriebes mit einer Verzahnung eines im Getriebegehäuses linear verschiebbar geführten und in die Treibstange formschlüssig einrückbaren Überbrückungselementes kämmt und dieses Zahnrad mit seiner Drehachse an einer Schublasche der Geradschubkurbel lagert, und bei dem dieses Zahnrad darüber hinaus in seinem der Eingriffsstelle mit der Zahnstange der Treibstange etwa diametral gegenüberliegenden Umfangsbereichen mit einer im Getriebegehäuse ortsfest vorgesehenen Kletterverzahnung in Dauereingriff steht. Dieses bekannte Betätigungsgetriebe hat eine Haupt-Einbauebene - also eine größte Baubreite - die sich in Richtung parallel zur Drehachse des Antriebsgliedes der Geradschubkurbel erstreckt.

Ziel der Erfindung ist es, ein Betätigungsgetriebe der eingangs angegebenen Gattung zu konzipieren, bei dem unter Einhaltung eines relativ geringen Dornmaßes und auch Hinterdornmaßes sowie einer daraus resultierenden minimalen Einbautiefe eine ungleiche Unterteilung des Gesamt-Stellweges für die hiermit gekuppelte Treibstange erreicht werden kann. Vorzugsweise wird dabei eine Unterteilung des Gesamt-Stellweges angestrebt, die etwa bei einem Verhältnis 2 : 1 liegt, und zwar derart, daß der größere Stellweg-Anteil sich beispielsweise bei der Bewegung des Antriebsgliedes aus seiner Grund-Schaltstellung bis in die einen Winkelabstand von 90° hiervon aufweisende Zwischen-Schaltstellung einstellt, während dann der kleinere Stellweg-Anteil bei seiner Weiterbewegung aus der erwähnten Zwischen-Schaltstellung in die wiederum mit einem Winkelabstand von 90° hiervon entfernte End-Schaltstellung durchlaufen wird.

Erreicht wird das gesteckte Ziel nach der Erfindung grundsätzlich, wenn das Antriebsglied mit der im Getriebegehäuse linear verschiebbar geführten Treibstange über Zwischengetriebeglieder in einer ständigen Antriebsverbindung gehalten ist,
wenn das Antriebsglied einen radial abstehenden Kurbelarm trägt, in dem ein Kurbelzapfen sitzt und eine Schublasche am Kurbelzapfen angreift, damit der Kurbelarm, der Kurbelzapfen und die Schublasche eine Geradschubkurbel bilden,
wenn als Zwischengetriebeglieder einerseits die vom Dreh-Antriebsglied betätigbare Geradschubkurbel und andererseits ein mit der Treibstange kämmendes Zahnradgetriebe unmittelbar hintereinandergeschaltet sind,
wenn ferner ein mit einer Zahnstange der Treibstange kämmendes Zahnrad des Zahnradgetriebes mit seiner Drehachse an einer Schublasche der Geradschubkurbel lagert,
wenn dieses Zahnrad darüber hinaus in seinem der Eingriffsstelle mit der Zahnstange der Treibstange etwa diametral gegenüberliegenden Umfangsbereich mit einer im Getriebegehäuse ortsfest vorgesehenen Kletterverzahnung in Dauereingriff steht,
wenn die Zwischengetriebe-Glieder für eine ungleiche Unterteilung des Gesamt-Stellweges der Treibstange über den Bereich von der Grund-Schaltstellung zur Zwischen-Schaltstellung sowie von der Zwischen-Schaltstellung zur End-Schaltstellung ausgelegt sind,
und wenn schließlich die Drehachse am Zahnrad des Zahnradgetriebes exzentrisch zum Umfang bzw. Teilkreis seiner Verzahnung angeordnet ist.

Der Vorteil eines der Eingangsspezifikation entsprechenden Betätigungsgetriebes mit diesen Merkmalen liegt darin, daß sich ein sogenanntes Großhubgetriebe schaffen läßt, welches mit relativ kleinem Dornmaß sowie Hinterdornmaß und folglich mit einer geringen Einbautiefe - in Richtung parallel zur Flügelebene - verwirklicht werden kann. Damit unterscheidet es sich nicht oder nur unwesentlich von den Abmessungen der entsprechenden Betätigungsgetriebe mit normalem Gesamt-Stellweg. Von besonderer Bedeutung ist jedoch die Tatsache, daß durch die angegebenen Maßnahmen ein Großhubgetriebe für einen Gesamt-Stellweg zwischen 50 mm und 70 mm, vorzugsweise mit etwa 60 mm, geschaffen werden kann, bei welchem aus zwei aufeinanderfolgenden Drehwinkelbereichen von je 90° für das Antriebsglied beträchtlich unterschiedliche Stellwege für die Treibstange abgeleitet werden können. Über die beiden Teil-Drehwinkelbereiche des Betätigungsgetriebes von je 90° hinweg läßt sich mit Hilfe der erfindungsgemäßen Auslegung eine in vorteilhafter Weise unterschiedliche Kraft/Weg-Umsetzung erreichen und folglich der Bedienungskomfort der Treibstangenbeschläge für Fenster und Türen verbessern.

Soll ein Betätigungsgetriebe der spezifizierten Art für längsschiebbare Treibstangen an Beschlägen von Fenstern und Türen od. dgl. mit einem großen Dornmaß ausgestattet werden, dann ist das erfindungsgemäß erreichbar,
wenn das Antriebsglied mit der im Getriebegehäuse linear verschiebbar geführten Treibstange über Zwischengetriebeglieder in einer ständigen Antriebsverbindung gehalten ist,
wenn das Antriebsglied einen radial abstehenden Kurbelarm trägt, in dem ein Kurbelzapfen sitzt und eine Schublasche am Kurbelzapfen angreift, damit der Kurbelarm, der Kurbelzapfen und die Schublasche eine Geradschubkurbel bilden,
wenn als Zwischengetriebeglieder einerseits die vom Dreh-Antriebsglied betätigbare Geradschubkurbel und andererseits ein mit der Treibstange kämmendes Zahnradgetriebe unmittelbar hintereinander geschaltet sind,
wenn ferner ein Zahnrad des Zahnradgetriebes mit einer Verzahnung eines im Getriebegehäuse linear verschiebbar geführten und in die Treibstange formschlüssig einrückbaren Überbrückungselementes kämmt, und dieses Zahnrad mit seiner Drehachse an einer Schublasche der Geradschubkurbel lagert,
wenn dieses Zahnrad darüber hinaus in seinem der Eingriffsstellung mit der Zahnstange der Treibstange etwa diametral gegenüberliegenden Umfangsbereich mit einer im Getriebegehäuse ortsfest vorgesehenen Kletterverzahnung in Dauereingriff steht,
wenn die Zwischengetriebe-Glieder für eine ungleiche Unterteilung des Gesamt-Stellweges der Treibstange über den Bereich von der Grund-Schaltstellung zur Zwischen-Schaltstellung sowie von der Zwischen-Schaltstellung zur End-Schaltstellung ausgelegt sind,
und wenn schließlich die Drehachse am Zahnrad des Zahnradgetriebes exzentrisch zum Umfang bzw. Teilkreis seiner Verzahnung angeordnet ist.

Es ist einerseits eine Ausgestaltung möglich, bei der das Zahnrad - wie üblich - einen kreisrunden Abwälzbereich hat und mit wenigstens annähernd parallel zur Schieberichtung der Treibstange ausgerichteten Zahnstangen kämmt. Andererseits kann aber das Zahnrad auch einen unrunden, z.B. ovalen Abwälzbereich aufweisen und mit angepaßt gekrümmt bzw. schräg zur Schieberichtung der Treibstange verlaufenden Zahnstangen kämmen.

Nach einem weiteren Ausgestaltungsvorschlag für das erfindungsgemäße Betätigungsgetriebe besteht die Schublasche der Geradschubkurbel aus zwei hintereinander geschalteten Gliedern, wobei z.B. deren gemeinsames Verbindungsgelenk oder eines der Glieder in einer ortsfesten Führung des Getriebegehäuses verschiebbar gehalten wird. Diese ortsfeste Führung kann sich im Getriebegehäuse etwa parallel zur Verschieberichtung der Treibstange erstrecken oder auch einen Verlauf bzw. eine Lage erhalten, bei dem bzw. der das Verbindungsgelenk zwischen den beiden Schublaschen-Gliedern ausschließlich in der mittleren Dreh- bzw. Zwischen-Schaltstellung des Antriebsgliedes etwa auf einer Verbindungsgeraden durch den Kurbelzapfen der Geradschubkurbel und durch die Drehachse des Zahnrades an der Schublasche liegt.

Die Erfindung schließt aber auch eine Ausgestaltung der ortsfesten Führung im Getriebegehäuse ein, die einen mehr oder weniger bogen- bzw. kurvenförmigen Verlauf hat und folglich die Übertragung der vom Antriebsglied erzeugten Antriebsbewegung zur Treibstange hin zusätzlich beeinflußt.

Bewährt hat sich bei einem erfindungsgemäßen Betätigungsgetriebe auch eine Ausbildung, bei der die Gesamtlänge der Schublasche für die Geradschubkurbel zum Kurbelradius des Antriebgliedes ein Verhältnis vom etwa 5:1 aufweist, während die Länge der beiden Glieder Der Schublasche zueinander in einem Verhältnis vom etwa 2 : 3 steht. In diesem Falle sollte das kürzere Glied der Schublasche dem Antriebsglied und längere Glied derselben dem Zahnrad zugeordnet werden. Selbstverständlich liegt es aber auch im Rahmen der Erfindung, für die beiden Glieder der Schublasche andere Längenverhältnisse in Gebrauch zu nehmen, insbesondere das Längenverhältnis 1 : 1.

In baulicher Hinsicht hat es sich für ein Betätigungsgetriebe nach der Erfindung als zweckmäßig erwiesen, wenn beide Glieder der Schublasche eine in Richtung ihrer Bewegungsebene leicht gekrümmte oder geknickte Gestalt aufweisen, wobei ihre Knick- bzw. Krümmungslage gleichgerichtet ist. Es wird hierdurch eine behinderungsfreie Befestigung der Lagerrosette eines Bedienungshandhebels am Getriebegehäuse gewährleistet.

Es erweist sich oft als vorteilhaft, wenn der Kurbelzapfen des Antriebsgliedes der Geradschubkurbel in der End-Schaltstellung des Betätigungsgetriebes Übertotpunktlage einnimmt, während er bei in Grund-Schaltstellung befindlichem und abgestütztem Antriebsglied eine Untertotpunktlage hat. Zumindest in der Grund-Schaltstellung bzw. der Untertotpunktlage läßt sich das Antriebsglied - vorzugsweise durch einen im Getriebegehäuse untergebrachten, zusätzlichen Schubriegel - blockieren, wobei für die Betätigung des Schubriegels in das Getriebegehäuse z.B. ein sogenannter Profilzylinder - nachträglich - eingesetzt werden kann.

Denkbar ist aber auch, im Getriebegehäuse noch einen weiteren Schubriegel vorzusehen, der gemeinsam bzw. gleichzeitig mit dem ersten Schubriegel, z.B. unmittelbar durch den Profilzylinder-, betätigbar ist, wobei dieser zweite Schubriegel unmittelbar in die Treibstange sperrend einrückbar ist, wenn diese den Stellweg-Anteil durchlaufen hat, welcher aus der Winkeldrehung des Antriebgliedes von der Grund-Schaltstellung in die um 90 Grad hierzu versetzte Zwischen-Schaltstellung resultiert.

In der Zeichnung sind verschiedene Ausführungsbeispiele des Gegenstandes der Erfindung dargestellt. Dabei zeigen:
- Fig. 1,2 und 3: jeweils in ausführlicher Seitenansicht und bei abgenommenem Deckel des Getriebegehäuses die prinzipielle Auslegung eines Betätigungsgetriebes mit längs verschiebbarer Treibstange in der Grund-Schaltstellung, einer Zwischen-Schaltstellung und in der End-Schaltstellung. Einige Merkmale eines Betätigungsgetriebe gemäß den Figuren 1, 2 und 3 fallen nicht unter dem Gegenstand der unabhängigen Ansprüche, und sind also nicht Teil der Erfindung.
- Fig. 4 und 5: jedoch eine alle Wesensmerkmale der Erfindung nutzende Bauart des Betätigungsgetriebes der Fig. 1 bis 3 in zwei verschiedenen Varianten - jeweils kurz vor Erreichen ihrer End-Schaltstellung - wiedergeben.

Die in den Fig. 1 bis 5 der Zeichnung dargestellten Betätigungsgetriebe 1 für längsverschiebbare Treibstangen 17 an Beschlägen von Fenstern, Türen od. dgl. haben jeweils ein Getriebegehäuse 2, das beispielsweise im wesentlichen wannen-bzw.muschelförmig gestaltet ist und an seiner offenen Breitseite durch einen -nicht gezeigten- Deckel verschlossen werden kann, der in seiner Umrißform dem Getriebegehäuse 2 angepaßt ist. Dabei stützt sich der Deckel auf vom Boden 3 des Getriebegehäuses 2 rechtwinkelig hochragenden Zargen bzw. Wänden 4 ab. Stirnseitig ist mit dem Getriebegehäuse 2 eine, beispielsweise aus Bandmaterial bestehende Stulpschiene 5 verbunden, z.B. vernietet oder verschweißt.

Innerhalb des Getriebegehäuses 2 ist zwischen dessen Boden 3 und dem Deckel ein Antriebsglied 6 über einen Winkelbereich vom 180° drehbar gelagert, das einen radial abstehenden Kurbelarm 7 trägt, in dem ein Kurbelzapfen 8 sitzt.

Am Kurbelzapfen 8 greift eine Schublasche 9 an, die wiederum von zwei hintereinander geschalteten Gliedern 10 und 11 gebildet wird. Diese haben ein Verbindungsgelenk 12 gemeinsam, das in einer ortsfesten Führung 13 des Getriebehäuses 2, beispielsweise in Langlöchern oder Schlitzen im Boden 3 und im Deckel, verschiebbar gehalten ist. In den Fig. 1 bis 3 der Zeichnung ist die ortsfeste Führung 13 lediglich durch eine strichpunktierte Linie angedeutet, wobei sich diese geradlinig in Längsrichtung des Getriebegehäuses 2 erstreckt.

Am freien Ende der Schublasche 9 bzw. des Gliedes 11 derselben ist, abweichend von der Erfindung, um eine zentrische Achse 14 ein Zahnrad 15 drehbar gelagert, welche einerseits mit einer Verzahnung 16 kämmt, die sich an der im Getriebegehäuse 2 und entlang der Stulpschiene 5 längsverschiebbaren Treibstange 17 befindet. Andererseits steht das Zahnrad 15 in seinem der Verzahnung 16 diametral gegenüberliegenden Umfangsbereich ständig mit einer Kletterverzahnung 18 in Eingriff, die ortsfest im Getriebegehäuse 2, und zwar beispielsweise an dessen rückwärtiger Zarge bzw. Wand 4 angeordnet ist.

Kurbelarm 7 und Schublasche 9 bilden miteinander eine Geradschubkurbel 7/9, die von dem Antriebsglied 6 aus, beispielsweise durch einen Vierkant-Antriebsdorn eines Bedienungshandhebels oder auch eines Kraftantriebs, bewegbar ist. Dabei wird vorausgesetzt, daß das Antriebsglied 6 in zwei sich jeweils über Winkelabstände von 90° erstreckenden, aufeinanderfolgenden Schaltschritten aus einer Grund-Schaltstellung gemäß Fig. 1 in eine Zwischen-Schaltstellung nach Fig. 2 sowie wiederum aus der Zwischen-Schaltstellung nach Fig. 2 in die End-Schaltstellung nach Fig. 3 drehbar ist.

Die Geradschubkurbel 7/9 einerseits sowie das Zahnrad 15, die Verzahnung 16 und die Kletterverzahnung 18 andererseits sind als Zwischengetriebeglieder zwischen dem Antriebsglied 6 und der Treibstange 17 vorgesehen, welche nicht nur die Umsetzung einer Drehantriebsbewegung in eine lineare Abtriebsbewegung herbeiführensollen. Vielmehr kommt den Zwischengetriebegliedern auch noch die Aufgabe zu, bei kleiner Einbautiefe für das Betätigungsgetriebe 1 einen relativ großen Gesamt-Stellweg a für die Treibstange 17 hervorzubringen, der sich wiederum aus zwei unterschiedlichen Teil-Stellwegen b und c zusammensetzt.

Allein der durch die 180° Drehung des Antriebsgliedes 6 mit Hilfe der Geradschubkurbel 7/9 hervorbringbare Gesamt-Stellweg z ist beträchtlich kleiner als der für die Treibstange 17 erforderliche Gesamt-Stellweg a. Das Charakteristikum der Geradschubkurbel 7/9 liegt jedoch darin, daß sie bei der ersten 90° Teildrehung des Antriebsgliedes 6 aus der Grund-Schaltstellung nach Fig. 1 in die Zwischen-Schaltstellung nach Fig. 2 einen größeren Teil-Stellweg x hervorbringt. als bei der zweiten 90°-Teildrehung aus der Zwischen-Schaltstellung nach Fig. 2 in die End-Schaltstellung nach Fig. 3. Hierbei wird nämlich nur ein Teil-Stellweg y durchlaufen, der einem Bruchteil, beispielsweise der Hälfte, des Teil-Stellweges x entspricht.

Die Übersetzung der von der Geradschubkurbel 7/9 hervorbringbaren Teil-Stellwege x und y sowie des Gesamt-Stellweges z in die Teil-Stellwege b und c sowie den Gesamt-Stellweg a der Treibstange 17 wird durch das der Geradschubkurbel 7/9 nachgeordnete Zahnradgetriebe 15/16/18 bewirkt, weil sich das Zahnrad 15 einerseits in der ortsfesten Kletterverzahnung 18 abwälzt und andererseits mit der Verzahnung 16 in der verschließbaren Treibstange 17 kämmt. Das Übersetzungsverhältnis z : a wird dabei bestimmt vom Teilkreisradius der jeweils mit der Kletterverzahnung 18 und der Verzahnung 16 in Eingriff befindlichen, sich diametral gegenüber liegenden Verzahnungsabschnitte des Zahnrades 15.

Wenn daher bei dem Betätigungsgetriebe 1 ein Zahnrad 15 mit kreisrundem Abwälzbereich benutzt ist, das nach Fig. 1 bis 3 lediglich zentrisch um die Achse 14 rotiert, beträgt das Übersetzungsverhältnis z : a = 1 : 2.

Den gleichen Übersetzungsverhältnissen unterliegen hier selbstverständlich auch die Teil-StelIwege x : b und y : c.

Aus den Fig. 1 bis 3 der Zeichnung geht hervor, ,daß sich die ortsfeste Führung 13 für das Verbindungsgelenk 12 sowie die Verzahnung 16 der Treibstange 17 und die Kletterverzahnung 18 im Getriebegehäuse 2 des Betätigungsgetriebes 1 parallel zu dessen Längsrichtung erstrecken. Erkennbar ist dort auch, daß das Zahnrad 15 über seinen Gesamtumfang hinweg verzahnt ist und nur einen Teilkreisdurchmesser aufweist.

Bei den in den Fig. 1 bis 3 dargestellten Ausführungsbeispiel eines Betätigungsgetriebes 1 sind Vorkehrungen getroffen, nach denen die Gesamtlänge der Schublasche 9 für die Geradschubkurbel 7/9 zum Kurbelradius des Kurbelarms 7 in einem Verhältnis vom etwa 5:1 steht. Die Länge der beiden Glieder 10 und 11 der Schublasche 9 zu einander verhält sich dabei etwa wie 2:3. Das kürzere Glied 10 der Schublasche ist hier dem Kurbelarm 7 zugeordnet, während am längeren Glied 11 das Zahnrad 15 des Zahnradgetriebes 15/16/18 lagert.

Außerdem sind Vorkehrungen getroffen, mit denen erreicht wird, daß das Verbindungsgelenk 12 zwischen den beiden Gliedern 10 und 11 der Schublasche 9 in der Zwischen-Schaltstellung nach Fig. 2 auf einer Verbindungsgeraden durch den Kurbel zapfen 8 der Geradschubkurbel 7/9 und durch die Drehachse 14 des Zahnrades 15 liegt.

Damit die Verbindung eines über einen Vierkantdorn mit dem Antriebsglied 6 kuppelbaren Bedienungshandhebels mit dem Getriebegehäuse 2 des Betätigungsgetriebes 1 behinderungsfrei mit Hilfe von Schrauben möglich ist, die mit Eingriffslöchern 19 bzw. darin sitzenden Gewindebuchsen 22 in Wirkverbindung treten, hat es sich bewährt, beide Glieder 10 und 11 der Schublaschen 9 so auszuführen, daß sie eine in Richtung ihrer Bewegungsebene leicht gekrümmte oder geknickte Gestalt aufweisen. Dabei sind ihre Knick- bzw. Krümmungslagen gleichgerichtet, wie das deutlich aus den Fig. 1 bis 3 der Zeichnung hervorgeht.

Da die im Getriebegehäuse 2 vorgesehenen Löcher 19 bzw. Gewindebuchsen 22 für den Eingriff der Verbindungsschrauben ständig frei bleiben sollen, ist es auch wichtig, daß die ortsfeste Führung 13 für das Verbindungsgelenk 12 der Schublasche 9 eine seitwärts zur Stulpschiene 5 hin versetzte Lage relativ zu den Löchern 19 hat.

Während in der Grund-Schaltstellung des Betätigungsgetriebes 1 der Kurbelarm 7 an einem in das Getriebegehäuse 2 eingesetzten Anschlag 20 abgestützt ist (Fig. 1) legt sich der Kurbelarm 7 in seiner End-Schaltstellung stützend gegen die rückwärtige Zarge bzw. Wand des Getriebegehäuses 2 an (Fig. 3).

Die in den Fig. 4 und 5 der Zeichnung gezeigten Ausführungsbeispiele eines Betätigungsgetriebes 1 weichen, von demjenigen nach den Fig. 1 bis 3 in verschiedener Hinsicht ab.

So ist zwar im Zahnradgetriebe 15/16/18 auch ein Zahnrad 15 verwendet, das einen kreisrunden Abwälzbereich hat und mit parallel zur Schieberichtung der Treibstange 17 ausgerichteter Verzahnung 16 und Kletterverzahnung 18 kämmt. Gegenüber dem Ausführungsbeispiel nach den Fig. 1 bis 3, welche einige nicht erfindungsgemäße Merkmale umfasst, ist dort jedoch wesentlich, daß dieses Zahnrad 15 um eine exzentrisch zu seinem Umfang angeordnete Achse 14 an dem Glied 11 der Schublasche 9 gelagert wird. Die Exzentrizität der Achse 14 zum Umfang bzw. Teilkreis der Verzahnung ist dabei so gelegt, daß mit Hilfe des Zahnrades 15 über den einerseits von der Grund-Schaltstellung und andererseits von der Zwischen-Schaltstellung eingegrenzten ersten Teil-Stellweg hinweg ein größeres Übersetzungsverhältnis zur Wirkung kommt, als über den zweiten Teil-Stellweg, welcher von der Zwischen-Schaltstellung und der End-Schaltstellung bestimmt wird.

Beim Betätigungsgetriebe 1 nach den Fig. 4 und 5 ist es für eine optimale Wirkungsweise auch wichtig, daß die ortsfeste Führung 13 des Getriebegehäuses 2 nicht mit dem Verbindungsgelenk 12 zwischen den beiden Gliedern 10 und 11 der Schublasche 9 zusammenwirkt, sondern vielmehr mit Führungstegen 21, die starr an dem das Zahnrad 15 lagernden Glied 11 der Schublasche 9 angeordnet sind. Die äußeren Begrenzungsflächen der Führungsstege 21 sind zu diesem Zweck ballig bzw. konvex gewölbt gestaltet und greifen in Längsschlitze am Boden 3 und am Deckel des Getriebegehäuses 2 ein, welche einen leichtgekrümmten Verlauf haben und die ortsfeste Führung 13 bilden. Bewährt hat es sich beispielsweise, wenn der untere Teil der ortsfesten Führung 13 gegenüber der Längsrichtung des Getriebegehäuses 2 mit einer Schräglage von etwa 2 Grad verläuft und sich der obere Teil derselben hieran mit einer Schräglage von etwa 4 bis 5 Grad anschließt.

Beim Betätigungsgetriebe 1 nach den Fig. 4 und 5 haben darüber hinaus die beiden Glieder 10 und 11 der Schublasche 9 zueinander ein Längenverhältnis von etwa etwa 1:1; die leicht gekrümmte bzw. geknickte Gestalt der Glieder 10 und 11 ist jedoch auch dort vorhanden, damit eine Kollision mit Gewindebuchsen 22 vermieden wird, in die sich Befestigungsschrauben für die Lagerrosette eines Bedienungshandhebels eindrehen lassen.

Die Betätigungsgetriebe 1 nach den Fig. 4 und 5 stimmen von ihrem grundsätzlichen Aufbau her überein. Während jedoch das Betätigungsgetriebe 1 nach Fig. 4 für ein relativ kleines Dornmaß von 20 mm ausgelegt ist, hat das Betätigungsgetriebe 1 nach Fig. 5 eine Ausstattung für ein verhältnismäßig großes Dornmaß von z.B. 40 mm. Das Hinterdornmaß ist aber in beiden Fällen gleich und mit weniger als 15 mm relativ klein.

Bei dem Betätigungsgetriebe 1 nach Fig. 4 mit kleinem Dornmaß kämmt das Zahnrad 15 unmittelbar mit einer in die Treibstange 17 eingearbeiteten Verzahnung 16. Im Unterschied hierzu ist bei dem Betätigungsgetriebe 1 nach Fig. 5 mit großem Dornmaß in die unmittelbar in die Treibstange 17 eingearbeitete Verzahnung 16 ein Überbrückungselement 24 formschlüssig eingerückt, das an seiner gegenüberliegenden Längskante eine Verzahnung 25 trägt, mit der das Zahnrad 15 kämmt. Das Überbrückungselement 24 ist in diesem Falle mit längsverlaufenden Führungsnuten 26 versehen, die mit Führungsstegen 27 zusammenwirken, welche sich innenseitig am Boden 3 und am Deckel des Getriebegehäuses 2 befinden.

Abweichend von den in der Zeichnung dargestellten und vorstehend beschriebenen Ausführungsbeispielen von Betätigungsgetrieben 1 sind auch noch andere Ausgestaltungen möglich.

So kann beispielsweise das Zahnrad 15 des Zahnradgetriebes 15/16/18 auch mit einem unrunden, z.B. ovalen, Abwälzbereich versehen werden sowie mit angepaßt gekrümmt bzw. schräg zur Schieberichtung der Teibstange 17 verlaufenden Zahnstangen 16 und 18 kämmen.

Das Zahnrad 15 kann aber auch zwei Verzahnungen mit unterschiedlichem Teilkreisdurchmesser aufweisen und so gestaltet sein, daß jede dieser Verzahnungen mit nur einer der Zahnstangen 16 und 18 kämmt.

In den Fig. 4 und 5 der Zeichnung ist auch noch zu sehen, daß sich das Betätigungsgetriebe 1 -bei Bedarf- mit einem sogenannten Profil-Schließzylinder ausstatten läßt, der in eine seinem Profil eng angepaßte Ausnehmung 28 im Boden 3 und im Deckel des Getriebegehäuses 2 eingesetzt werden kann. Über seinen durch Schlüsselbetätigung drehbaren Bart bzw. Mitnehmeransatz wirkt dieser Profil-Schließzylinder innerhalb des Getriebegehäuses 2 auf zwei zusätzlich eingebaute RiegeIschieber 29 und 30 ein. Der Riegelschieber 29 ist dabei so angeordnet und ausgebildet, daß mit seiner Hilfe in der Grund-Schaltstellung der Kurbelarm 7 gegen Verdrehung blockiert werden kann. Anordnung und Ausbildung des Riegelschiebers 30 sind hingegen von solcher Art, daß sich mit seiner Hilfe unmittelbar die Treibstange 17 in ihrer Zwischen-Schaltstellung gegen Verschieben blockieren läßt. .Eine Blockierung des Betätigungsgetriebes 1 über den Teil-Stellweg von der Zwischen-Schaltstellung zur End Schaltstellung ist jedoch nicht vorgesehen.

Für die Blockierung des Kurbelarms 7 in der Grund-Schaltstellung des Betätigungsgetriebes 1 wird der Riegelschieber 29 mit einem Nocken bzw. einer Zunge 31 in dessen Bewegungsbahn gestellt. Zur Blockierung der Treibstange 17 in der Zwischen-Schaltstellung rückt hingegen eine Nase 23 des Riegelschiebers 30 in einen Ausschnitt 33 der Treibstange 17 ein.

Die Riegelschieber 29 und 30 sind so gestaltet und miteinander in Wirkverbindung gehalten, daß sie über den Profil-Schließzylinder immer nur folgerichtig verlagert werden können. Eine Schenkelfeder 34 dient dem Zweck, die ausgerückte Grundstellung beider Riegelschieber 29 und 30, wie sie in den Fig. 4 und 5 zu sehen ist, zu sichern. In der eingerückten Wirkstellung blockieren sich die beiden Riegelschieber 29 und 30 gegenseitig, und zwar ebenfalls unter dem Einfluß der Schenkelfeder 34, so lange der Profil-Schließzylinder nicht betätigt wird.

## Patentansprüche

1. Betätigungsgetriebe (1) mit einer längsverschiebbaren Treibstange (17) für Beschläge von Fenstern und Türen od. dgl., die - manuell und/oder durch Kraftantrieb - in mehrere verschiedene Schaltstellungen bringbar sind, um den Flügel relativ zum feststehenden Rahmen aus einer verriegelten Schließlage in mehrere verschiedene Öffnungsstellungen bewegen zu können,
beispielsweise in eine Kippöffnungslage und in eine Parallelabstellage oder in eine Drehöffnungslage sowie ggf. auch noch in eine Spaltlüftungslage,
von denen eine Öffnungsstellung, vornehmlich die Kippöffnungslage oder die Parallelabstellage, zwangsweise - über durch die Treibstange (17) bewegbare Arme - einstellbar ist,
wobei ein in einem Getriebegehäuse (2) drehbar gelagertes Antriebsglied (6) aus einer Grund-Schaltstellung über eine Zwischen-Schaltstellung oder mehrere Zwischenschaltstellungen in eine End-Schaltstellung drehbar ist
und dabei die End-Schaltstellung von der Grund-Schaltstellung einen Winkelabstand von 180° hat,
während die Zwischen-Schaltstellung oder eine der Zwischen-Schaltstellungen mit einem Winkelabstand von 90° zwischen der Grund-Schaltstellung und der End-Schaltstellung gelegen ist,
wobei das Antriebsglied (6) mit der im Getriebegehäuse (2) linear verschiebbar geführten Treibstange (17) über Zwischengetriebeglieder (7 bis 18) in einer ständigen Antriebsverbindung gehalten ist,
wobei das Antriebsglied (6) einen radial abstehenden Kurbelarm (7) trägt, in dem ein Kurbelzapfen (8) sitzt und eine Schublasche (9) am Kurbelzapfen (8) angreift, damit der Kurbelarm (7), der Kurbelzapfen (8) und die Schublasche (9) eine Geradschubkurbel (7/ 9) bilden, wobei als Zwischengetriebeglieder (7 bis 18) einerseits die vom Dreh-Antriebsglied (6) betätigbare Geradschubkurbel (7/ 9) und andererseits ein mit der Treibstange (17) kämmendes Zahnradgetriebe (15/16/18) unmittelbar hintereinander geschaltet sind,
wobei ferner ein mit einer Zahnstange (16) der Treibstange (17) kämmendes Zahnrad (15) des Zahnradgetriebes (15/16/18) mit seiner Drehachse (14) an der Schublasche (9) der Geradschubkurbel (7/ 9) lagert,
wobei dieses Zahnrad (15) darüber hinaus in seinem der Eingriffsstelle mit der Zahnstange (16) der Treibstange (17) etwa diametral gegenüberliegenden Umfangsbereich mit einer im Getriebegehäuse (2) ortsfest vorgesehenen Kletterverzahnung (18) in Dauereingriff steht,
dadurch gekennzeichnet, daß die Zwischengetriebe-Glieder (7 bis 18) für eine ungleiche Unterteilung des Gesamt-Stellweges (a) der Treibstange (17) über den Bereich von der Grund-Schaltstellung zur Zwischen-Schaltstellung sowie von der Zwischen-Schaltstellung zur End-Schaltstellung ausgelegt sind,
und daß schließlich die Drehachse (14) am Zahnrad (15) des Zahradgetriebes (15/ 16/ 18) exzentrisch zum Umfang bzw. Teilkreis seiner Verzahnung angeordnet ist.

2. Betätigungsgetriebe (1) für längsverschiebbare Treibstangen (17) an Beschlägen von Fenstern und Türen od. dgl., die - manuell und/oder durch Kraftantrieb - in mehrere verschiedene Schaltstellungen bringbar sind, um den Flügel relativ zum feststehenden Rahmen aus einer verriegelten Schließlage in mehrere verschiedene Öffnungsstellungen bewegen zu können,
beispielsweise in eine Kippöffnungslage und in eine Parallelabstellage oder in eine Drehöffnungslage sowie ggf. auch noch in eine Spaltlüftungslage, von denen eine Öffnungsstellung, vornehmlich die Kippöffnungslage oder die Parallelabstellage, zwangsweise - über durch die Treibstange (17) bewegbare Arme - einstellbar ist,
wobei ein in einem Getriebegehäuse (2) drehbar gelagertes Antriebsglied (6) aus einer Grund-Schaltstellung über eine Zwischen-Schaltstellung oder mehrere Zwischenschaltstellungen in eine End-Schaltstellung drehbar ist
und dabei die End-Schaltstellung von der Grund-Schaltstellung einen Winkelabstand von 180° hat, während die Zwischen-Schaltstellung oder eine der Zwischen-Schaltstellungen mit einem Winkelabstand von 90° zwischen der Grund-Schaltstellung und der End-Schaltstellung gelegen ist,
wobei das Antriebsglied (6) mit der Treibstange (17) über Zwischengetriebeglieder (7 bis 18) in einer ständigen Antriebsverbindung gehalten ist,
wobei das Antriebsglied (6) einen radial abstehenden Kurbelarm (7) trägt, in dem ein Kurbelzapfen (8) sitzt und eine Schublasche (9) am Kurbelzapfen (8) angreift, damit der Kurbelarm (7), der Kurbelzapfen (8) und die Schublasche (9) eine Geradschubkurbel (7/ 9) bilden, wobei als Zwischengetriebeglieder (7 bis 18) einerseits die vom Dreh-Antriebsglied (6) betätigbare Geradschubkurbel (7/9) und andererseits ein mit der Treibstange (17) kämmendes Zahnradgetriebe (15/25/18) unmittelbar hintereinander geschaltet sind,
wobei ferner ein Zahnrad (15) des Zahnradgetriebes (15/25/18) mit einer Verzahnung (25) eines im Getriebegehäuse (2) linear verschiebbar geführten und in die Treibstange (17) formschlüssig einrückbaren Überbrückungselementes (24) kämmt, und dieses Zahnrad (15) mit seiner Drehachse (14) an der Schublasche (9) der Geradschubkurbel (7/9) lagert,
wobei dieses Zahnrad (15) darüber hinaus in seinem der Eingriffsstelle mit der Verzahnung (25) des Überbrückungselements (24) etwa diametral gegenüberliegenden Umfangsbereich mit einer im Getriebegehäuse (2) ortsfest vorgesehenen Kletterverzahnung (18) in Dauereingriff steht,
dadurch gekennzeichnet, daß im Getriebegehäuse (2) die Treibstange (17) linear verschiebbar führbar ist, daß die Zwischengetriebe-Glieder (7 bis 18) für eine ungleiche Unterteilung des Gesamt-Stellweges (a) der Treibstange (17) über den Bereich von der Grund-Schaltstellung zur Zwischen-Schaltstellung sowie von der Zwischen-Schaltstellung zur End-Schaltstellung ausgelegt sind,
und daß schließlich die Drehachse (14) am Zahnrad (15) des Zahnradgetriebes (15/25/18) exzentrisch zum Umfang bzw. Teilkreis seiner Verzahnung angeordnet ist.

3. Betätigungsgetriebe nach Anspruch 1 oder 2,
dadurch gekennzeichnet,
daß das Zahnrad (15) einen kreisrunden Abwälzbereich hat und mit der parallel zur Schieberichtung der Treibstange (17) ausgerichteten Kletterverzahnung (18) und Zahnstange (16) der Treibstange (17) bzw. Kletterverzahnung (18) und Verzahnung (25) des Überbrückungselements kämmt.

4. Betätigungsgetriebe nach Anspruch 1 oder 2,
dadurch gekennzeichnet,
daß das Zahnrad (15) einen unrunden, z.B. ovalen, Abwälzbereich hat und mit angepaßt gekrümmt bzw. schräg zur Schieberichtung der Treibstange (17) verlaufenden Kletterverzahnung (18) und Zahnstange (16) der Treibstange (17) bzw. Kletterverzahnung (18) und Verzahnung (25) des Überbrückungselements kämmt.

5. Betätigungsgetriebe nach Anspruch 1 oder 2 und 3,
dadurch gekennzeichnet,
daß das Zahnrad (15) des Zahnradgetriebes (15, 18, und 16 bzw. 25) zwei Verzahnungen mit unterschiedlichem Durchmesser aufweist und dabei eine Verzahnung mit nur der Kletterverzahnung (18) kämmt, und die andere Verzahnung nur mit der Zahnstange (16) der Treibstange (17) bzw. der Verzahnung (25) des Überbrückungselements (24) kämmt.

6. Betätigungsgetriebe nach Anspruch 1 oder Anspruch 2 und mindestens einem der Ansprüche 3 bis 5,
dadurch gekennzeichnet,
daß die Schublasche (9) der Geradschubkurbel (7/9) aus zwei hintereinandergeschalteten Gliedern (10 und 11) besteht, deren gemeinsames Verbindungsgelenk (12) ständig in einer ortsfesten Führung (13) des Getriebegehäuses (2) verschiebbar gehalten ist.

7. Betätigungsgetriebe nach Anspruch 6,
dadurch gekennzeichnet,
daß die ortsfeste Führung, (13) sich im Getriebegehäuse (2)etwa parallel zur Verschieberichtung der Treibstange (17)erstreckt und/oder einen Verlauf bzw. eine Lage hat, bei dem bzw. der das hierin aufgenommene Verbindungsgelenk (12)zwischen den beiden Schublaschen-Gliedern (10 und 11)mindestens in der mittleren Dreh-Schaltstellung des Antriebsgliedes (6) etwa auf einer Verbindungsgeraden durch den Kurbel zapfen (8) der Geradschubkurbel (7/9) und durch die Drehachse (14) des Zahnrades 15)der Schublasche (9) liegt (Fig. 2).

8. Betätigungsgetriebe nach einem der Ansprüche 1 oder 2 sowie 6 und 7,
dadurch gekennzeichnet,
daß die Gesamtlänge der Schublasche (9)für die Geradschubkurbel (7/9) zum Kurbelradius des Antriebsgliedes (6) ein Verhältnis von etwa 5:1 hat und die Längen der beiden Glieder (10 und 11) der Schublasche (9) zueinander in einem Verhältnis von etwa 2:3 stehen.

9. Betätigungsgetriebe nach Anspruch 8,
dadurch gekennzeichnet,
daß das kürzere Glied (10) der Schublasche (9) dem Antriebsglied (6)und das längere Glied (11)derselben dem Zahnrad (15) zugeordnet ist.

10. Betätigungsgetriebe nach einem der Ansprüche 1 oder 2 und 6 bis 9,
dadurch gekennzeichnet,
daß beide Glieder (10 und 11) der Schublasche (9)eine in Richtung ihrer Bewegungsebene leicht gekrümmte oder geknickte Gestalt aufweisen, wobei ihre Knick- bzw. Krümmungslage gleichgerichtet ist.

11. Betätigungsgetriebe nach Anspruch 1 oder 2, und mindestens einem der Ansprüche 7 bis 9,
dadurch gekennzeichnet,
das der Kurbelzapfen (8) des Antriebsgliedes (6) der Geradschubkurbel (7/9) in dessen End-Schaltstellung(Fig. 3) Übertotpunktlage einnimmt, während der Kurbelzapfen (8) bei in Grund-Schaltstellung (Fig. 1) befindlichem und abgestütztem Antriebsglied (6) Untertotpunktlage hat.

12. Betätigungsgetriebe nach Anspruch 1 oder 2 und mindestens einem der Ansprüche 3 bis 5,
dadurch gekennzeichnet,
daß die Schublasche (9) der Geradschubkurbel (7/9) aus zwei hintereinander geschalteten Gliedern (10 und 11)besteht, die ein gemeinsames Verbindungsgelenk (12) haben, wobei das dem Zahnrad (15) des Zahnradgetriebe (15, 18, und 16 bzw. 25) zugeordnete Glied (11) längs einer ortsfesten Führung (13) im Getriebegehäuse (2) verschiebbar gehalten ist (21), die gegenüber der Schubrichtung der Treibstange (17)leicht gekrümmt und/oder schräg verläuft (Fig. 4 und 5).

## Claims

1. An actuating transmission (1) having a longitudinally movable positioning bar (17) for fittings of windows and doors or the like and movable manually and/or under power into a number of different operative positions in order to be able to move the leaf relatively to the fixed frame from a locked closed position into a number of different open positions, for example, into a tilted-open position and into a parallel in-line position and into a turned-open position and, if required, into a ventilation gap position, one such open position, preferably the tilted-open position or the parallel in-line position, being settable automatically by way of arms movable by the positioning bar (17),
a drive member (6) which is rotatably mounted in a transmission casing (2) being rotatable from a normal operative position through one or more intermediate operative positions into an end operative position,
the end operative position being at an angular distance of 180° from the normal operative position,
while the intermediate operative position or one of the intermediate operative positions is disposed at an angular distance of 90° between the normal operative position and the end operative position,
the drive member (6) being retained by way of intermediate transmission members (7 - 18) in permanent driving engagement with the positioning bar (17), the same being linearly movable in the transmission casing (2),
the drive member (6) carrying a radially projecting crank arm (7) in which a crank pin (8) is disposed, a thrust link (9) engaging the crank pin (8) so that the crank arm (7), crank pin (8) and thrust link (9) form a straight thrust crank (7 - 9),
there being connected in directly consecutive relationship as intermediate transmission members (7 - 18), on the one hand, the straight thrust crank (7 - 9) actuatable by the rotating drive member (7), and on the other hand, a gearwheel transmission (15, 16, 18) meshing with the positioning bar (17),
a gearwheel (15) of the gearwheel transmission (15, 16, 18) which meshes with a toothed rack (16) of the positioning bar (17) being mounted by way of a pivot (14) on the thrust link (9) of the straight thrust crank (7 - 9), the gearwheel (15) also being in permanent engagement, in its peripheral zone substantially diametrically opposite the engagement zone with the said toothed rack (16) of the positioning bar (17), with a climb toothing (18) fixedly disposed in the transmission casing (2),
characterised in that the intermediate transmission members (7 - 18) are designed to provide an unequal subdivision of the total travel (a) of the positioning bar (17) as between the zone extending from the normal operative position to the intermediate operative position and the zone extending therefrom to the end operative position and in that the pivot (14) on the gearwheel (15) of the gearwheel transmission (15, 16, 18) is disposed eccentrically of the periphery or pitch circle of its toothing.

2. An actuating transmission (1) for longitudinally movable positioning bars (17) on fittings of windows and doors or the like and movable manually and/or under power into a number of different operative positions in order to be able to move the leaf relatively to the fixed frame from a locked closed position into a number of different open positions, for example, into a tilted-open position and into a parallel in-line position and into a turned-open position and, if required, into a ventilation gap position, one such open position, preferably the tilted-open position or the parallel in-line position, being settable automatically by way of arms movable by the positioning bar (17),
a drive member (6) which is rotatably mounted in a transmission casing (2) being rotatable from a normal operative position through one or more intermediate operative positions into an end operative position,
the end operative position being at an angular distance of 180° from the normal operative position while the intermediate operative position or one of the intermediate operative positions is disposed at an angular distance of 90° between the normal operative position and the end operative position,
the drive member (6) being retained by way of intermediate transmission members (7 to 18) in permanent driving engagement with the positioning bar (17),
the drive member (6) carrying a radially projecting crank arm (7) in which a crank pin (8) is disposed, a thrust link (9) engaging the crank pin (8) so that the crank arm (7), crank pin (8) and thrust link (9) form a straight thrust crank (7 - 9),
there being connected in directly consecutive relationship as intermediate transmission members (7 - 18), on the one hand, the straight thrust crank (7 - 9) actuatable by the rotating drive member (6) and, on the other hand, a gearwheel transmission (15, 25, 18) meshing with the positioning bar (17),
a gearwheel (15) of the gearwheel transmission (15, 25, 18), which gearwheel meshes with a toothing (25) of a bridging element (24) which is guided for linear movement in the transmission casing (2) and is engageable positively with the positioning bar (17), the gearwheel (15) being mounted by way of its pivot (14) on the thrust crank link (9),
the gearwheel (15) also being in permanent engagement, in its peripheral zone substantially diametrically opposite the engagement zone with the toothing (25) of the bridging element (24), with a climb toothing (18) fixed in the transmission casing (2), characterised in that the positioning bar (17) is guidable for linear movement in the transmission casing (2), in that the intermediate transmission members (7 - 18) are designed to provide an unequal subdivision of the total travel (a) of the positioning bar (17) as between the zone extending from the normal operative position to the intermediate operative position and the zone extending therefrom to the end operative position, and in that the pivot (14) of the gearwheel (15) of the gearwheel transmission (15/25/18) is disposed eccentrically of the periphery or pitch circle of its toothing.

3. An actuating transmission according to claim 1 or 2,
characterised in that
the gearwheel (15) has a circular rolling zone and meshes with the climb toothing (18) and toothed rack (16) of the positioning bar (17) or with the climb toothing (18) and the toothing (25) of the bridging element aligned parallel to the direction of movement of the positioning bar (17).

4. An actuating transmission according to claim 1 or 2,
characterised in that
the gearwheel (15) has a non-circular, e.g. oval, rolling zone and meshes with the climb toothing (18) and toothed rack (16) of the positioning bar (17) or with the climb toothing (18) and the toothing (25) of the bridging element which extend with an appropriate curvature or at an inclination to the direction of movement of the positioning bar (17).

5. An actuating transmission according to claim 1 or claims 2 and 3,
characterised in that
the gearwheel (15) of the gearwheel transmission (15, 18 and 16, 25) respectively has two toothings of different diameters, one toothing meshing only with the climb toothing (18) and the other toothing meshing only with the toothed rack (16) of the positioning bar (17) or with the toothing (25) of the bridging element (24).

6. An actuating transmission according to claim 1 or 2 and at least one of claims 3 to 5,
characterised in that
the thrust link (9) of the straight thrust crank (7 - 9) consists of two consecutive members (10, 11) whose common connecting pivot (12) is retained in permanent displaceable engagement in a fixed guide (13) of the transmission casing (2).

7. An actuating transmission according to claim 6,
characterised in that
the fixed guide (13) extends in the transmission casing (2) substantially parallel to the direction of movement of the positioning bar (17) and/or has a shape or a position such that the connecting pivot (12) received therein between the two thrust link members (10, 11) is disposed at least in the central turn position of the drive member (6) substantially on a straight line extending through the crank pin (8) of the straight thrust crank (7/9) and the pivot (14) of the gearwheel (15) of the thrust link (9) (Fig. 2).

8. An actuating transmission according to claim 1 or 2 and claims 6 and 7,
characterised in that
the total length of the thrust link (9) for the straight thrust crank (7/9) is in a ratio of approximately 5 : 1 to the crank radius of the drive member (6) and the lengths of the two members (10, 11) of the thrust link (9) are in a ratio of approximately 2 : 3 to one another.

9. An actuating transmission according to claim 8,
characterised in that
the shorter member (10) of the thrust link (9) is associated with the drive member (6) and the longer (11) with the gearwheel (15).

10. An actuating transmission according to claim 1 or 2 and claims 6 to 9,
characterised in that the two members (10, 11) of the thrust link (9) have a shape which is slightly curved or bent in the direction of their movement plane, their bending or curvature extending in the same direction.

11. An actuating transmission according to claim 1 or 2 and at least one of claims 7 to 9,
characterised in that
the crank pin (8) of the drive member (6) of the straight thrust crank (7 - 9) takes up in its end operative position (Fig. 3) a top dead centre position whereas, when the drive member (6) is in the normal operative position (Fig. 1) and is supported, the crank pin (8) is in a bottom dead centre position.

12. An actuating transmission according to claim 1 or 2 and at least one of claims 3 to 5,
characterised in that
the thrust link (9) of the straight thrust crank (7, 9) consists of two consecutive members (10, 11) having a common connecting pivot (12), the member (11) which is associated with the gearwheel (15) of the gearwheel transmission (15, 18 and 16 or 25) respectively being retained for movement along a fixed guide (13) in the transmission casing (2), the latter guide extending with a slight curvature and/or inclination relatively to the direction of movement of the positioning bar (17) (Figs. 4 and 5).

## Revendications

1. Mécanisme d'actionnement (1) pour des tringles de commande (17) pouvant coulisser longitudinalement sur des ferrures de fenêtres, de portes ou similaires, qui peuvent être amenées - manuellement et/ou par entraînement mécanique - dans plusieurs positions de commande différentes afin de pouvoir bouger le battant, vantail ou autre panneau par rapport au châssis fixe à partir d'une position de fermeture verrouillée dans plusieurs positions d'ouverture différentes, par exemple une position d'ouverture par basculement et une position d'arrêt parallèle ou une position d'ouverture par pivotement de même que, le cas échéant, dans une position d'aération à fente, parmi lesquelles une position d'ouverture, plus particulièrement la position d'ouverture par basculement ou la position d'arrêt parallèle, peut être forcément réglée - par l'intermédiaire de bras pouvant bouger du fait de la tringle de commande,
dans lequel un élément d'entraînement (6) disposé dans un boîtier de manoeuvre (2) de manière à pouvoir tourner peut être pivoté à partir d'une position de commande de base (figure 1) en passant par au moins une position de commande intermédiaire (figure 2) dans une position de commande finale (figure 3) de même que la position de commande finale présente par rapport à la position de commande initiale un écart angulaire de 180° tandis que la respectivement une position de commande intermédiaire est située à un écart angulaire de 90° entre la position de commande de base et la position de commande finale,
**caractérisé en ce que,**
l'élément d'entraînement (6) est maintenu dans une connexion d'entraînement permanente avec la tringle de commande (17) guidée de manière à pouvoir coulisser de façon linéaire dans le boîtier de manoeuvre (2) par l'intermédiaire d'éléments de transmission intermédiaires (7 à 18) conçus pour une subdivision inégale de l'ensemble du parcours de réglage (a) de la tringle de commande (17) sur la zone qui sépare la position de commande initiale (figure 1) et la position de commande intermédiaire (figure 2) de même que celle qui sépare ladite position de commande intermédiaire (figure 2) et la position de commande finale (figure 3), en ce que comme éléments de transmission intermédiaires (7 à 18) sont connectés directement l'un derrière l'autre d'une part un mécanisme bielle-manivelle (7/9) pouvant être actionné par un élément d'entraînement pivotant (6) et d'autre part un engrenage (15/16/18) s'engrènant avec la tringle de commande (17),
en ce que en outre un pignon (15) de l'engrenage (15/16/18) s'engrènant avec la crémaillère (16) de la tringle de commande (17) est monté avec son axe (14) sur une plaquette de poussée (9) du mécanisme bielle-manivelle (7/9) et en ce que enfin ledit pignon (15) se trouve en outre en engrènement permanent avec un endentement à plans inclinés (18) prévu de manière fixe dans le boîtier de manoeuvre (2) dans sa zone périphérique plus ou moins diamétralement opposée au point d'engrènement avec la crémaillère (16) de la tringle de commande (17).

2. Mécanisme d'actionnement selon la revendication 1, caractérisé en ce que l'axe (14) du pignon (15) de l'engrenage (15/16/18) est disposé de façon excentrique par rapport à la circonférence respectivement au cercle primitif de référence de son endentement (figures 4 et 5).

3. Mécanisme d'actionnement selon la revendication 1 ou 2, caractérisé en ce que le pignon (15) présente une zone à développante circulaire et s'engrène avec des crémaillères (16 et 18) orientées parallèlement à la direction de coulissement de la tringle de commande (17).

4. Mécanisme d'actionnement selon la revendication 1 ou 2, caractérisé en ce que le pignon (15) présente une zone à développante non circulaire, par exemple ovale, et s'engrène avec des crémaillères ayant une forme courbée adaptée respectivement oblique à la direction de coulissement de la tringle de commande (17).

5. Mécanisme d'actionnement selon les revendications 1 et 3, caractérisé en ce que le pignon (15) de l'engrenage (15/16/18) présente deux endentements de diamètre différent et en ce que chaque endentement s'engrène avec une des crémaillères (16 et 18).

6. Mécanisme d'actionnement selon la revendication 1 et au moins l'une ou l'autre des revendications 2 à 5, caractérisé en ce que la plaquette de poussée (9) du mécanisme bielle-manivelle (7/9) se compose de deux éléments (10 et 11) montés l'un à la suite de l'autre dont l'articulation de jonction commune (12) est constamment maintenue de manière à pouvoir coulisser dans une glissière fixe (13) du boîtier de manoeuvre (2).

7. Mécanisme d'actionnement selon la revendication 6, caractérisé en ce que la glissière fixe (13) s'étend dans le boîtier de manoeuvre (2) quelque peu parallèlement à la direction de coulissement de la tringle de commande (17) et/ou présente un parcours respectivement occupe une position dans lequel respectivement dans laquelle l'articulation de jonction (12) aménagée ici se situe entre les deux éléments des plaquettes de poussée (10 et 11) du moins dans la position médiane de commutation par pivotement de l'élément d'entraînement (6) plus ou moins sur une ligne de connexion par les tourillons de manivelle (8) du mécanisme bielle-manivelle (7/9) et par l'axe (14) du pignon (15) de la plaquette de poussée (9) (fig.2).

8. Mécanisme d'actionnement selon l'une ou l'autre des revendications 1, 6 et 7, caractérisé en ce que la longueur totale de la plaquette de poussée (9) pour le mécanisme bielle-manivelle (7/9) a un rapport d'environ 5:1 par rapport au rayon de la manivelle de l'élément d'entraînement (6) et en ce que les longueurs des deux éléments (10 et 11) de la plaquette de poussée se situe l'un par rapport à l'autre dans un rapport de approximativement 2:3.

9. Mécanisme d'actionnement selon la revendication 8, caractérisé en ce que l'élément plus court (10) de la plaquette de poussée (9) est relié à l'élément d'entraînement (6) et en ce que l'élément plus long (11) de cette même plaquette est relié au pignon (15).

10. Mécanisme d'actionnement selon l'une ou l'autre des revendications 1 et 6 à 9, caractérisé en ce que les deux éléments (10 et 11) de la plaquette de poussée (9) présentent une forme légèrement courbée ou fléchie en direction de leur plan de mouvement, leur position d'inflexion ou de courbure étant dirigé du même côté.

11. Mécanisme d'actionnement selon la revendication 1 et au moins l'une ou l'autre des revendications 7 à 9, caractérisé en ce que le tourillon de manivelle (8) de l'élément d'entraînement (6) du mécanisme bielle-manivelle (7/9) dans sa position de commande finale (figure 3) adopte une position de point mort haut tandis que le tourillon de manivelle (8) lorsque l'élément d'entraînement (6) est en appui et se touve en position de commande initiale (figure 1) adopte une position de point mort bas.

12. Mécanisme d'actionnement selon la revendication 1 et au moins l'une ou l'autre des revendications 2 à 5, caractérisé en ce que la plaquette de poussée (9) du mécanisme bielle-manivelle (7/9) se compose de deux éléments (10 et 11) montés l'un à la suite de l'autre qui ont une articulation de connexion commune (12), l'élément (11) solidaire du pignon (15) de l'engrenage (15/16/18) étant maintenu de manière à pouvoir coulisser (21) le long d'une glissière fixe (13) dans le boîtier de manoeuvre (2), laquelle glissière s'étend de façon légèrement courbée et/ou obliquement par rapport à la direction de poussée de la tringle de commande (17) (figures 4 et 5).
